# EUROPÄISCHE PATENTSCHRIFT

(11) **EP 4 089 329 B1**
(45) Veröffentlichungstag und Bekanntmachung des Hinweises auf die Patenterteilung: **24.12.2025**
(21) Anmeldenummer: 22168448.3
(22) Anmeldetag: 14.04.2022
(51) Int. Cl.: F23N 5/10, F23N 5/14, F23N 5/20, F23N 5/24, F23N 1/00

(54) **VERFAHREN UND VORRICHTUNG ZUM SICHEREN WIEDERSTART EINES MIT HOHEM WASSERSTOFFANTEIL BETRIEBENEN BRENNERS**
METHOD AND DEVICE FOR SAFE RESTART OF A BURNER OPERATED WITH A HIGH PROPORTION OF HYDROGEN
PROCÉDÉ ET DISPOSITIF DE REDÉMARRAGE SÛR D'UN BRÛLEUR FONCTIONNANT AVEC UNE PROPORTION ÉLEVÉE D'HYDROGÈNE

(30) Priorität: 23.04.2021 DE 102021110450
(43) Veröffentlichungstag der Anmeldung: 16.11.2022
(73) Patentinhaber: Vaillant GmbH, 42859 Remscheid NRW (DE)
(72) Erfinder: Oerder, Bodo, 42897 Remscheid (DE); Wohlfeil, Arnold, 42799 Leichlingen (DE); Grabe, Jochen, 51688 Wipperfürth (DE); Staab, Fabian, 42283 Wuppertal (DE); Hopf, Matthias, 42855 Remscheid (DE); Schumacher, Michael, 51688 Wipperfürth (DE)
(74) Vertreter: Popp, Carsten

(56) Entgegenhaltungen:
- DE-A1- 10 153 643
- DE-A1- 102008 008 895
- JP-A- 2006 002 991
- US-A1- 2009 181 334

## Beschreibung

Die Erfindung betrifft den sicheren Wiederstart (Warmstart) kurz nach Abschaltung eines Brenners, der mit einem Brenngas betrieben wird, welches einen sehr hohen Anteil an Wasserstoff, beispielsweise mehr als 95 Vol-% [Volumenprozent], insbesondere 98 bis 100 % enthält. Insbesondere geht es um Heizgeräte oder Brennwert-Heizgeräte, beispielsweise für die Erwärmung von Brauchwasser und/oder die Beheizung von Gebäuden.

Um in Zukunft den Ausstoß an Kohlendioxid zu verringern, wird angestrebt, Versorgungsnetze für Brenngas mit dekarbonisierten Gasen zu betreiben, wobei eine Möglichkeit dazu die Verwendung von Wasserstoff als Hauptbestandteil ist. Bei der Verbrennung von hochwasserstoffhaltigen Gasen sind allerdings verschiedene Unterschiede gegenüber der Verbrennung von konventionellen Brenngasen, wie z. B. Erdgas, zu beachten.

Für einen sicheren Betrieb eines Brenners ist es z. B. erforderlich sicherzustellen, dass immer eine Flamme vorhanden ist, wenn dem Brenner Brenngas zugeführt wird. Erlischt die Flamme unbemerkt, so kann Brenngas in einen Verbrennungsraum und in die Umgebung entweichen und möglicherweise sogar ein explosives Gemisch bilden, was vermieden werden muss.

Aus der DE 101 53 643 A1 ist ein Verfahren bekannt, mit dem die oxidierbaren Bestandteile im Abgas einer Verbrennungsanlage erfasst werden können, und gleichzeitig eine Überwachung der Flamme des Brenners und eine Optimierung der Verbrennung ermöglicht wird. Hierfür werden die Flamme, die oxidierbaren Bestandteile des Abgases sowie dessen Temperatur gleichzeitig von einem Sensor aus überwacht, wobei die Überwachung direkt im Strom des Abgases oder in einem den Strom des Abgases repräsentierenden Teilstrom durchgeführt wird. Der Abstand zwischen dem Brenner und dem Sensor wird so gewählt, dass die Einwirkung des Abgases auf die Temperatur des Sensors und die damit verbundene Reaktionszeit des Sensors nur wenige Sekunden beträgt.

Bei Verwendung von aliphatischen Brenngasen (z. B. Methan, Propan, Butan) wird für die Überwachung des Vorhandenseins einer Flamme (Flammenwächter) und für die Regelung der Verbrennung meist ein sogenanntes Ionisationsmessgerät eingesetzt. Das Vorhandensein eines Ionisationssignals zeigt an, dass eine Flamme vorhanden ist, von dem Ionisationssignal abgeleitete Messwerte in Verbindung mit der Messung des Massenstromes an zugeführter Luft ermöglichen eine Regelung des Mischungsverhältnisses von Brenngas zu Luft (Lambda-Wert) durch Verstellung eines Brenngasventils.

Alle Vorgänge, bei denen ein Ionisationsstrom in der Flamme gemessen wird, funktionieren aber nicht bei der Verbrennung von Wasserstoff als Brenngas (auch nicht bei nur geringen Beimischungen aliphatischer Brennstoffe von wenigen Prozent). Außerdem ist die Flamme bei der Verbrennung von Wasserstoff für das menschliche Auge fast unsichtbar und auch nicht mit einfachen optischen Sensoren detektierbar. Eine Detektion im Ultraviolett-Bereich ist möglich, aber sehr aufwändig. Schließlich muss für einen sicheren Betrieb auch berücksichtigt werden, dass selbst ein Ausfall oder eine Fehlfunktion einzelner Teile, z. B. von Sensoren, nicht zu gefährlichen Situationen führen darf.

Es wurden aber bereits Verfahren zum Betrieb eines Brenners mit Luft und einem Brenngas, das mehr als 95 Vol-%, insbesondere 98 bis 100%, Wasserstoff enthält, vorgeschlagen, die das Vorhandensein einer Flamme in einem Verbrennungsraum mittels mindestens eines Temperatursensors überwacht, dessen Messwert kontinuierlich oder quasikontinuierlich an eine Auswerte- und Regeleinheit weitergeleitet wird, wobei die Auswerte- und Regeleinheit den Messwert und sein zeitliches Verhalten überwacht und mit vorgebbaren Sollbereichen vergleicht, und bei Abweichungen von einem der Sollbereiche die Brenngaszufuhr beendet.

Es können hierfür in der Auswerte- und Regeleinheit Kalibrierdaten oder Kennfelder gespeichert sein oder verfügbar gemacht werden, mit denen Messwerte und deren zeitliche Ableitungen verglichen werden können.

Zündet eine Flamme ordnungsgemäß, so wird von dem Temperatursensor ein Anstieg der Temperatur gemessen. Erlischt die Flamme, so wird ein Abfall der Temperatur gemessen. Überschreitet die Temperaturabsenkung pro Zeiteinheit einen vorher z. B. experimentell ermittelten Wert, so wird dies als Erlöschen der Flamme durch die Auswerte- und Regeleinheit interpretiert und das Brenngasventil geschlossen. Bei der Zündung des Brenners wird umgekehrt verfahren. Kommt es nach der Zündung zu keinem schnellen Temperaturanstieg an dem Temperatursensor, so kann auf eine Fehlzündung geschlossen werden. Steigt die Temperatur mit der erwarteten Geschwindigkeit, so wird der Zündvorgang als erfolgreich gewertet. Durch die Temperaturüberwachung kann sichergestellt werden, dass Wasserstoff verbrannt wird. Dies gilt insbesondere immer dann, wenn die Temperatur im Verbrennungsraum > 833 K [Kelvin] (Selbstzündungstemperatur von Wasserstoff in Luft) und das Luftverhältnis > 1 (Lambda-Wert > 1) ist. Das Verbrennungsluftverhältnis (Lambda) setzt die tatsächlich zur Verfügung stehende Luftmasse ins Verhältnis zur mindestens notwendigen Luftmasse, die für eine stöchiometrisch vollständige Verbrennung theoretisch benötigt wird. Durch die Temperaturüberwachung mit der Funktion eines Flammenwächters kann also sichergestellt werden, dass eine Verbrennung stattfindet bzw. eine Abschaltung erfolgt, falls die Flamme erlischt.

Aus Gründen der Redundanz und für einen höheren Sicherheitsstandard können zwei oder mehr Temperatursensoren vorhanden sein, wobei die Messwerte untereinander verglichen und bei Abweichungen oberhalb eines vorgebbaren Schwellwertes eine Störmeldung und/oder Abschaltung ausgelöst wird. Die Messsignale werden durch separate Signalleitungen an die Auswerte- und Regeleinheit übermittelt. In der Auswerte- und Regeleinheit werden die gemessenen Temperaturen verglichen. Übersteigt die Temperaturdifferenz zwischen den Temperatursensoren einen definierten Schwellwert, so ist dies ein Indiz dafür, dass mindestens einer der Temperatursensoren (oder deren Signalleitungen) defekt sind oder thermisch degradieren. Bevorzugt sind die Temperatursensoren baugleich und können beispielsweise als thermoelektrische Temperatursensoren (Thermoelemente) oder Widerstandsthermometer oder Gas- oder Flüssigkeitsthermometer ausgeführt sein. Auch Ausdehnungsthermometer können in Betracht kommen.

Auch eine entsprechende Vorrichtung zum Betrieb eines Brenners mit Verbrennungsluft und einem Brenngas, das mehr als 95 Vol-% Wasserstoff enthält, wurde vorgeschlagen, welche in einem Verbrennungsraum mindestens einen Temperatursensor als Flammenwächter aufweist, der über eine Signalleitung mit einer Auswerte- und Regeleinheit verbunden ist.

Schon mit dieser Ausstattung lässt sich, wie oben beschrieben, eine Flammenüberwachung durchführen. Je nach Bauart und Anforderungen kann der Temperatursensor im Bereich einer Verbrennungsflamme oder mit Abstand dazu angeordnet sein.

Oft werden aus Sicherheitsgründen zwei oder mehr Temperatursensoren als Flammenwächter eingesetzt, die mittels Signalleitungen mit einer Auswerte- und Regeleinheit verbunden sind. So können Fehler in einem der Temperatursensoren oder deren Signalleitungen frühzeitig erkannt werden und eine Abschaltung der Brenngaszufuhr auslösen.

Das bisher beschriebene System kann seine Sicherheitsfunktion als Flammenwächter beim Start eines Brenners zuverlässig erfüllen, wenn es sich um einen sogenannten Kaltstart handelt, der Brenner und der Verbrennungsraum sich also auf einer relativ niedrigen Temperatur (entweder nahe der Umgebungstemperatur oder nahe an einer Temperatur eines angeschlossenen Heizkreislaufes) befindet. Etwas anders kann die Situation bei einem Wiederstart, einem sogenannten Warmstart, sein, wenn also der Brenner erst vor kurzer Zeit abgeschaltet wurde und sich noch auf erhöhter Temperatur befindet. Dann herrschen schwer definierbare Temperaturen und Temperaturgradienten im Verbrennungsraum und den umliegenden Bauteilen, so dass der oder die Temperatursensor(en) bei einem erneuten Start des Brenners nicht die beschriebenen typischen Temperaturverläufe messen und daher auch nicht die Funktion als Flammenwächter sicher erfüllen können.

Aufgabe der vorliegenden Erfindung ist daher, die mit Bezug auf den Stand der Technik geschilderten Probleme wenigstens teilweise zu lösen und insbesondere die Schaffung eines Verfahrens und einer Vorrichtung zum sichern Betrieb auch bei einem Warmstart eines Brenners mit Luft und einem Brenngas, das mehr als 95 Vol-%, insbesondere mehr als 98%, Wasserstoff enthält, sowie eines zugehörigen Computerprogrammproduktes für die Steuerung und Regelung beim Start des Brenners.

Zur Lösung dieser Aufgabe dienen ein Verfahren und eine Vorrichtung sowie ein Computerprogrammprodukt gemäß den unabhängigen Ansprüchen. Vorteilhafte Ausgestaltungen und Weiterbildungen der Erfindung sind in den jeweiligen abhängigen Ansprüchen angegeben. Die Beschreibung, insbesondere im Zusammenhang mit der Zeichnung, veranschaulicht die Erfindung und gibt bevorzugte Ausführungsbeispiele an.

Zur Lösung der Aufgabe trägt ein Verfahren bei zum Betrieb eines Brenners mit Luft und einem Brenngas, das mehr als 95 Vol-% Wasserstoff enthält, wobei das Vorhandensein einer Flamme in einem Verbrennungsraum mittels mindestens eines Temperatursensors überwacht wird, dessen Messwert kontinuierlich oder quasikontinuierlich an eine Auswerte- und Regeleinheit weitergeleitet wird, wobei die Auswerte- und Regeleinheit den Messwert und sein zeitliches Verhalten überwacht und mit vorgebbaren Sollbereichen vergleicht, und bei Abweichungen von einem der Sollbereiche das Brenngasventil schließt, wobei ferner bei einem Wiederstart des Brenners nach einer Abschaltung mindestens eine der folgenden Maßnahmen getroffen wird:
a. der Wiederstart wird erst nach Ablauf eines vorgebbaren Zeitintervalls erlaubt, wobei das Zeitintervall so bemessen ist, dass sich die Temperatur im Verbrennungsraum auf einem Niveau befindet, das dem bei einem Kaltstart entspricht,
b. es wird vor dem Wiederstart kalte Luft durch den Verbrennungsraum geleitet, bis sich die Temperatur im Verbrennungsraum auf einem Niveau befindet, das dem bei einem Kaltstart,
c. der Wiederstart erfolgt mit einer höheren Zufuhr an Luft und Brenngas als ein Start bei kaltem Brenner.

Hierbei kann auf einen einzelnen Temperatursensor oder mehrere Temperatursensoren bzw. die damit gewonnenen Messwerte zurückgegriffen werden. Das System aus Temperatursensor und Auswerte- und Regeleinheit ist dabei so eingerichtet, dass diese mittels einer kontinuierlichen oder quasikontinuierlich Datenverbindung ausgestattet sind. Die so abgefragten oder erzeugten Messwert-Daten, deren zeitlicher Verlauf und/oder deren Änderungsgrad kann in Echtzeit oder ggf. kumuliert/berechnet/etc. oder ggf. zeitlich versetzt mit vorgebbaren Sollbereichen verglichen werden. Diese Sollbereiche können von einem unteren und/oder oberen Schwellwert begrenzt sein. Ein solcher Sollbereich kann (starr) abgespeichert werden, es ist aber auch möglich, den Sollbereich ggf. an aktuelle Betriebsbedingungen anzupassen oder unteren Berücksichtigung zu berechnen. Bei Abweichungen von einem der Sollbereiche, ggf. auch mit einer vorgegebenen Anzahl an Über- oder Unterschreitungen und/oder ggf. einer vorgegebenen Toleranz kann das Brenngasventil automatisch geschlossen werden, was hier insbesondere als "Abschaltung" bezeichnet wird.

Alle drei Maßnahmen a., b. und/oder c. zum bzw. vor dem Wiederstart (erneuten Zünden) des Brenners können schon einzeln einen sicheren Wiederstart bewirken. Wartet man z. B. einfach so lange (Zeitintervall entspricht einem Erfahrungswert), bis die Temperatur sich auf einem Niveau befindet, das etwa dem bei einem Kaltstart entspricht, so kann jedes Risiko vermieden werden. Eine solche Sperrzeit kann aus verschiedenen Gründen sinnvoll sein. Man kann beispielsweise auch einen Wiederstart beschleunigen, indem man (kalte) Luft, insbesondere mittels des Gebläses des Brenners durch den Verbrennungsraum leitet, wodurch sehr viel schneller die Bedingungen eines Kaltstartes wieder erreicht werden. Dadurch kann außerdem der Verbrennungsraum gespült und von eventuellen Brenngasresten befreit werden. Außerdem kann es möglich sein, den Brenner beim Wiederstart mit einer (gegenüber dem Erststart oder einem vorherigen Wiederstart) höheren Leistung durch höhere Zufuhr an Luft und Brenngas zu starten, wodurch charakteristische Temperaturverläufe, die zur Flammenüberwachung genügen, erreicht werden können, auch wenn die Ausgangstemperatur noch nicht der bei einem Kaltstart entspricht. Natürlich ist eine Kombination der einzelnen Maßnahmen möglich und oft nützlich.

Es sei erwähnt, dass die Maßnahmen a., b- und/oder c. bevorzugt nur getroffen werden, wenn der Messwert des Temperatursensors für einen gewünschten Wiederstart oberhalb eines (Wiederstart-)Schwellwertes liegt. Ansonsten ist ein sicherer Start ohne weitere Maßnahmen möglich. Diese Vorgehensweise führt oft zu einem schnelleren Wiederstart als das Abwarten einer aus Sicherheitsgründen lang gewählten Sperrzeit.

Besonders vorteilhaft ist es, wenn die Art und/oder Dauer der Maßnahmen a., b. und/oder c. von dem Messwert des Temperatursensors (zum Zeitpunkt eines gewünschten Wiederstarts) abhängig gemacht werden. Je nach Temperatur im Verbrennungsraum können dann unterschiedliche Maßnahmen oder Kombinationen von Maßnahmen getroffen werden, wobei diese im Allgemeinen so gewählt werden, dass ein Wiederstart möglichst schnell zugelassen wird. Dieser kann auch dadurch beschleunigt werden, dass die Temperatur im Verbrennungsraum während der Maßnahmen (weiter) beobachtet wird, so dass bei Unterschreiten eines Schwellwertes direkt ein Wiederstart erfolgen kann.

Insbesondere auch durch die Möglichkeit eines Wiederstartes mit erhöhter Leistung entsteht ein erheblicher Spielraum zur Beschleunigung eines Wiederstartes des Brenners, der dynamisch von der gemessenen Temperatur und anderen einer Auswerte- und Regeleinheit vorgebbaren Faktoren abhängig gemacht werden kann.

Insbesondere kann so lange Luft (mit Umgebungstemperatur) durch den Verbrennungsraum geleitet werden, bis der Messwert der Temperatur im Verbrennungsraum einen (Wiederstart-)Schwellwert unterschreitet.

Aus Sicherheits- oder Redundanzgründen sind vorzugsweise mindestens zwei Temperatursensoren vorhanden, deren Messwerte untereinander verglichen werden, wobei bei Abweichungen oberhalb eines vorgebbaren Differenzwertes zumindest eine Störmeldung oder eine Abschaltung ausgelöst wird. Gerade bei einer solchen Ausstattung ist es sinnvoll, definierte Temperaturbedingungen für einen Wiederstart herbeizuführen, weil ansonsten Abweichungen als Fehler interpretiert werden könnten, die z. B. nur auf einer erhöhten Ausgangstemperatur eines der Sensoren beruhen.

Zur Lösung der Aufgabe dient auch eine Vorrichtung zum Betrieb eines Brenners mit Verbrennungsluft und einem Brenngas, das mehr als 95 Vol-% Wasserstoff enthält, wobei in einem Verbrennungsraum mindestens ein Temperatursensor als Flammenwächter vorhanden ist, der über eine Signalleitung mit einer Auswerte- und Regeleinheit verbunden ist und wobei die Auswerte- und Regeleinheit eingerichtet ist, bei einem Wiederstart des Brenners nach einer Abschaltung in Abhängigkeit von einem Messwert des Temperatursensors mindestens eine der folgenden Maßnahmen durchzuführen:
a. der Wiederstart wird erst nach Ablauf eines vorgebbaren Zeitintervalls erlaubt, wobei das Zeitintervall so bemessen ist, dass sich die Temperatur im Verbrennungsraum auf einem Niveau befindet, das dem bei einem Kaltstart entspricht;
b. es wird vor dem Wiederstart Luft durch den Verbrennungsraum geleitet, bis sich die Temperatur im Verbrennungsraum auf einem Niveau befindet, das dem bei einem Kaltstart;
c. der Wiederstart erfolgt mit einer höheren Zufuhr an Luft und Brenngas als ein Start bei kaltem Brenner.

Bevorzugt sind zwei oder mehr Temperatursensoren als Flammenwächter vorhanden und mittels getrennter Signalleitungen mit der Auswerte- und Regeleinheit verbunden.

Die hier vorgeschlagene Lösung betrifft auch ein Computerprogrammprodukt, umfassend Befehle, die bewirken, dass die beschriebene Vorrichtung das beschriebene Verfahren ausführt. Im Allgemeinen wird eine Auswerte- und Regeleinheit mindestens einen Mikroprozessor und Datenspeicher enthalten, um die beschriebenen Vorgänge auszuführen. Dazu wird ein geeignetes Programm benötigt, welches auch bei Bedarf aktualisiert werden kann, ebenso wie gespeicherte Kalibrierdaten.

Zur Charakterisierung der Vorrichtung kann vollumfänglich auf die Erläuterungen zum Verfahren Bezug genommen werden, und umgekehrt.

Ein schematisches Ausführungsbeispiel der Erfindung, auf das diese jedoch nicht beschränkt ist, und die Funktionsweise des erfindungsgemäßen Verfahrens werden im Folgenden anhand der Zeichnung näher erläutert. Es zeigt:
- Fig. 1: schematisch den Aufbau eines Heizgerätes mit Sensorik und Auswerte- und Regeleinheit

Fig. 1 zeigt ein für den Betrieb mit Wasserstoff als Brenngas ausgelegtes Heizgerät 1 mit zugehöriger Sensorik 10, 11. Das Heizgerät 1 weist ein Gebläse 2 auf, welches einen Brenner 3 mit Luft von einer Luftzufuhr 4 versorgt. Über ein Brenngasventil 5 wird Brenngas (hier Wasserstoff oder ein vorwiegend aus Wasserstoff bestehendes Brenngasgemisch) aus einer Brenngasversorgung 6 der Luft beigemischt. Eine Auswerte- und Regeleinheit 7 steuert über Steuerleitungen 13 das Gebläse 2 und das Brenngasventil 5 so, dass ein für eine Zündung und/oder einen Dauerbetrieb geeignetes Gemisch entsteht. Bei der Verbrennung dieses Gemisches in einem Verbrennungsraum 15 entstehen Flammen 16, deren Vorhandensein anhand von mindestens einem Temperatursensor 10 beobachtet wird. Im vorliegenden Ausführungsbeispiel ist ein weiterer Temperatursensor 11 vorhanden, wodurch die Genauigkeit, Verfügbarkeit und Sicherheit des Systems erhöht wird. Jeder Temperatursensor 10, 11 ist über eine Signalleitung 12 mit der Auswerte- und Regeleinheit 7 verbunden. Der Verbrennungsraum 15 ist von einem Gehäuse 8 umgeben, in dem sich hier nur angedeutete Wärmetauscherflächen befinden. Entstehende Verbrennungsgase werden über eine Abgsanlage 9 an die Umgebung abgeleitet. Zum Zünden der Verbrennung ist eine Zündeinrichtung 17 vorhanden, die mittels einer Zündleitung 14 mit der Auswerte- und Regeleinheit 7 verbunden ist. War der Brenner 3 eine Zeit lang in Betrieb und wurde dann abgeschaltet, so herrschen innerhalb des Gehäuses 8, insbesondere im Verbrennungsraum 15 höhere Temperaturen als bei einem Kaltstart nach langer Abschaltung des Brenners. Die von den Temperatursensoren 10, 11 gemessenen Temperaturen sind wegen deren Wärmespeicherfähigkeit und der umliegender Bauteile nicht so genau definiert, dass man sie direkt sicher als Flammenwächter für einen Wiederstart (Warmstart) einsetzen könnte. Zeigen die Temperatursensoren 10, 11 eine oberhalb eines Schwellwertes liegende Temperatur an, so müssen daher Maßnahmen wie oben beschrieben zur Reduzierung der Temperatur oder Änderung der Leistung des Heizgerätes 1 beim Wiederstart getroffen werden. Warten für eine Sperrzeit und/oder Spülen des Verbrennungsraumes 15 mit Luft sind geeignet, wobei es am günstigsten ist, die Wirkung dieser Maßnahmen auf die Temperatur zu beobachten und bei Unterschreitung des Schwellwertes einen Wiederstart auszulösen. Dies kann von der Auswerte- und Regeleinheit 7 übernommen werden, die dazu von einem geeigneten Algorithmus gesteuert wird. Kombinationen der beschriebenen Maßnahmen, insbesondere mit einer Erhöhung der Leistung bei einem Wiederstart sind möglich.

Die vorliegende Erfindung erlaubt es, bei Heizgeräten, die mit Wasserstoff als Brenngas betrieben werden, einen sicheren Wiederstart nach einer verkürzten Sperrzeit durchzuführen, ohne die wichtige Sicherheitsfunktion von mindestens einem Temperaturfühler als Flammenwächter zu beeinträchtigen.

### Bezugszeichenliste

- 1: Heizgerät
- 2: Gebläse
- 3: Brenner
- 4: Luftzufuhr
- 5: Brenngasventil
- 6: Brenngasversorgung
- 7: Auswerte- und Regeleinheit
- 8: Gehäuse
- 9: Abgasanlage
- 10: Temperatursensor
- 11: Weiterer Temperatursensor
- 12: Signalleitungen
- 13: Steuerleitungen
- 14: Zündleitung
- 15: Verbrennungsraum
- 16: Flamme
- 17: Zündeinrichtung

## Patentansprüche

1. Verfahren zum Betrieb eines Brenners (3) mit Luft und einem Brenngas, das mehr als 95 Vol-% Wasserstoff enthält, wobei das Vorhandensein einer Flamme (16) in einem Verbrennungsraum (15) mittels mindestens eines Temperatursensors (10, 11) überwacht wird, dessen Messwert kontinuierlich oder quasikontinuierlich an eine Auswerte- und Regeleinheit (7) weitergeleitet wird, wobei die Auswerte- und Regeleinheit (7) den Messwert und sein zeitliches Verhalten überwacht und mit vorgebbaren Sollbereichen vergleicht, und bei Abweichungen von einem der Sollbereiche das Brenngasventil (5) schließt, **dadurch gekennzeichnet, dass** bei einem Wiederstart des Brenners (3) nach seinem Betrieb und einer Abschaltung mindestens eine der folgenden Maßnahmen getroffen wird:
a. der Wiederstart wird erst nach Ablauf eines vorgebbaren Zeitintervalls erlaubt, wobei das Zeitintervall so bemessen ist, dass sich die Temperatur im Verbrennungsraum (15) auf einem Niveau befindet, das dem bei einem Kaltstart entspricht,
b. es wird vor dem Wiederstart kalte Luft durch den Verbrennungsraum (15) geleitet, bis sich die Temperatur im Verbrennungsraum (15) auf einem Niveau befindet, das dem bei einem Kaltstart entspricht,
c. der Wiederstart erfolgt mit einer höheren Zufuhr an Luft und Brenngas als ein Start bei kaltem Brenner (3).

2. Verfahren nach Anspruch 1, wobei die Maßnahmen nur getroffen werden, wenn der Messwert des Temperatursensors (10, 11) oberhalb eines Schwellwertes liegt.

3. Verfahren nach Anspruch 1, wobei zumindest die Art oder Dauer der Maßnahmen von dem Messwert des Temperatursensors (10, 11) abhängig gemacht werden.

4. Verfahren nach einem der vorhergehenden Ansprüche, wobei so lange Luft durch den Verbrennungsraum (15) geleitet wird, bis der Messwert der Temperatur einen Schwellwert unterschreitet.

5. Verfahren nach einem der vorhergehenden Ansprüche, wobei zwei Temperatursensoren (10, 11) vorhanden sind, deren Messwerte untereinander verglichen und bei Abweichungen oberhalb eines vorgebbaren Differenzwertes zumindest eine Störmeldung oder eine Abschaltung ausgelöst wird.

6. Vorrichtung zum Betrieb eines Brenners (3) mit Verbrennungsluft und einem Brenngas, das mehr als 95 Vol-% Wasserstoff enthält, wobei in einem Verbrennungsraum (15) mindestens ein Temperatursensor (10, 11) als Flammenwächter vorhanden ist, der über eine Signalleitung (12) mit einer Auswerte- und Regeleinheit (7) verbunden ist und **dadurch gekennzeichnet, dass** die Auswerte- und Regeleinheit (7) eingerichtet ist, bei einem Wiederstart des Brenners (3) nach seinem Betrieb und einer Abschaltung in Abhängigkeit von einem Messwert des Temperatursensors (10, 11) mindestens eine der folgenden Maßnahmen durchzuführen:
a. der Wiederstart wird erst nach Ablauf eines vorgebbaren Zeitintervalls erlaubt, wobei das Zeitintervall so bemessen ist, dass sich die Temperatur im Verbrennungsraum (15) auf einem Niveau befindet, das dem bei einem Kaltstart entspricht;
b. es wird vor dem Wiederstart Luft durch den Verbrennungsraum (15) geleitet, bis sich die Temperatur im Verbrennungsraum (15) auf einem Niveau befindet, das dem bei einem Kaltstart entspricht;
c. der Wiederstart erfolgt mit einer höheren Zufuhr an Luft und Brenngas als ein Start bei kaltem Brenner.

7. Vorrichtung nach Anspruch 6, wobei zwei oder mehr Temperatursensoren (10, 11) als Flammenwächter vorhanden und mittels getrennter Signalleitungen (12) mit der Auswerte- und Regeleinheit (7) verbunden sind.

8. Computerprogrammprodukt umfassend Befehle, die bewirken, dass die Vorrichtung nach einem der Ansprüche 6 oder 7 das Verfahren nach einem der Ansprüche 1 bis 5 ausführt

## Claims

1. Method for operating a burner (3) with air and a fuel gas containing more than 95 vol.% hydrogen, wherein the presence of a flame (16) in a combustion chamber (15) is monitored by means of at least one temperature sensor (10, 11), the measured value of which is continuously or quasi-continuously transmitted to an evaluation and control unit (7), wherein the evaluation and control unit (7) monitors the measured value and its temporal behaviour and compares it with predeterminable target ranges, and in the event of deviations from one of the target ranges, closes the fuel gas valve (5) closes, **characterised in that**, when the burner (3) is restarted after operation and shutdown, at least one of the following measures is taken:
a. the restart is only permitted after a preset time interval has elapsed, whereby the time interval is set so that the temperature in the combustion chamber (15) is at a level corresponding to that during a cold start ,
b. before restarting, cold air is passed through the combustion chamber (15) until the temperature in the combustion chamber (15) is at a level corresponding to that during a cold start ,
c. the restart is performed with a higher supply of air and fuel gas than a start with a cold burner (3).

2. Method according to claim 1, wherein the measures are only taken if the measured value of the temperature sensor (10, 11) is above a threshold value.

3. Method according to claim 1, wherein at least the type or duration of the measures is made dependent on the measured value of the temperature sensor (10, 11).

4. Method according to one of the preceding claims, wherein air is fed through the combustion chamber (15) until the measured value of the temperature falls below a threshold value.

5. Method according to one of the preceding claims, wherein two temperature sensors (10, 11) are provided, the measured values of which are compared with each other and, in the event of deviations above a predeterminable difference value, at least one fault message or a shutdown is triggered.

6. Device for operating a burner (3) with combustion air and a fuel gas containing more than 95 vol.% hydrogen, wherein at least one temperature sensor (10, 11) is provided in a combustion chamber (15) as a flame monitor, which is connected to an evaluation and control unit (7) via a signal line (12), and **characterised in that** the evaluation and control unit (7) is designed to perform at least one of the following measures when the burner (3) is restarted after operation and shutdown, depending on a measured value of the temperature sensor (10, 11), to perform at least one of the following measures:
a. the restart is only permitted after a preset time interval has elapsed, the time interval being such that the temperature in the combustion chamber (15) is at a level corresponding to that during a cold start;
b. before restarting, air is passed through the combustion chamber (15) until the temperature in the combustion chamber (15) is at a level corresponding to that during a cold start;
c. the restart is performed with a higher supply of air and fuel gas than a start with a cold burner.

7. Device according to claim 6, wherein two or more temperature sensors (10, 11) are provided as flame monitors and are connected to the evaluation and control unit (7) by means of separate signal lines (12).

8. Computer program product comprising instructions that cause the device according to one of claims 6 or 7 to execute the method according to one of claims 1 to 5.

## Revendications

1. Procédé de fonctionnement d'un brûleur (3) avec de l'air et un gaz combustible qui contient plus de 95 % en volume d'hydrogène, dans lequel la présence d'une flamme (16) dans une chambre de combustion (15) est surveillée au moyen d'au moins un capteur de température (10, 11), dont la valeur de mesure est transmise continuellement ou quasi continuellement à une unité d'évaluation et de régulation (7), dans lequel l'unité d'évaluation et de régulation (7) surveille la valeur de mesure et son comportement dans le temps et les compare avec des plages de consigne prédéfinissables, et ferme la soupape de gaz combustible (5) en cas d'écarts par rapport à l'une des plages de consigne, **caractérisé en ce que** lors d'un redémarrage du brûleur (3) après son fonctionnement et un arrêt, au moins l'une des mesures suivantes est prise :
a. le redémarrage est permis seulement après l'expiration d'un intervalle de temps pouvant être prédéfini, dans lequel l'intervalle de temps est dimensionné de sorte que la température se trouve dans la chambre de combustion (15) à un niveau qui correspond à celui-ci d'un démarrage à froid,
b. de l'air froid est acheminé avant le redémarrage par la chambre de combustion (15) jusqu'à ce que la température dans la chambre de combustion (15) se trouve à un niveau qui correspond à celui d'un démarrage à froid
c. le redémarrage est effectué avec une amenée supérieure d'air et de gaz combustible à celle d'un démarrage pour un brûleur (3) froid.

2. Procédé selon la revendication 1, dans lequel les mesures sont prises seulement lorsque la valeur de mesure du capteur de température (10, 11) se trouve au-dessus d'une valeur seuil.

3. Procédé selon la revendication 1, dans lequel au moins le type ou la durée de mesures sont rendues dépendantes de la valeur de mesure du capteur de température (10, 11).

4. Procédé selon l'une quelconque des revendications précédentes, dans lequel de l'air est acheminé par la chambre de combustion (15) tant que la valeur de mesure de la température reste en dessous d'une valeur seuil.

5. Procédé selon l'une quelconque des revendications précédentes, dans lequel deux capteurs de température (10, 11) sont présents, dont les valeurs de mesure sont comparées entre elles et en cas d'écarts au-dessus d'une valeur de différence prédéfinissable, au moins un message d'erreur ou un arrêt est déclenché.

6. Dispositif de fonctionnement d'un brûleur (3) avec de l'air de combustion et un gaz combustible qui contient plus de 95 % d'hydrogène en volume, dans lequel dans une chambre de combustion (15), au moins un capteur de température (10, 11) est présent comme détecteur de flamme qui est relié par le biais d'une conduite de signal (12) à une unité d'évaluation et de régulation (7) et **caractérisé en ce que** l'unité d'évaluation et de régulation (7) est conçue afin de réaliser lors d'un redémarrage du brûleur (3) après son fonctionnement et un arrêt en fonction d'une valeur de mesure du capteur de température (10, 11) au moins l'une des mesures suivantes :
a. le redémarrage est permis seulement après l'expiration d'un intervalle de temps pouvant être prédéfini, dans lequel l'intervalle de temps est dimensionné de sorte que la température se trouve dans la chambre de combustion (15) à un niveau qui correspond à celui-ci d'un démarrage à froid,
b. de l'air est acheminé avant le redémarrage par la chambre de combustion (15) jusqu'à ce que la température dans la chambre de combustion (15) se trouve à un niveau qui correspond à celui d'un démarrage à froid ;
c. le redémarrage est effectué avec une amenée supérieure d'air et de gaz combustible à celle d'un démarrage pour un brûleur froid.

7. Dispositif selon la revendication 6, dans lequel deux capteurs de température (10, 11) ou plus sont présents comme détecteurs de flamme et sont reliés au moyen de conduites de signal (12) séparées à l'unité d'évaluation et de régulation (7).

8. Produit de programme informatique comprenant des ordres qui ont pour effet que le dispositif selon l'une quelconque des revendications 6 ou 7 mette en œuvre le procédé selon l'une quelconque des revendications 1 à 5.
